# EUROPÄISCHE PATENTSCHRIFT

(11) **EP 0 549 757 B1**
(45) Veröffentlichungstag und Bekanntmachung des Hinweises auf die Patenterteilung: **06.12.1995**
(21) Anmeldenummer: 92914289.1
(22) Anmeldetag: 14.07.1992
(51) Int. Cl.: D03D 47/50, D06C 25/00, D06H 7/00

(54) **VERFAHREN UND ANLAGE ZUR HERSTELLUNG VON BÄNDERN, INSBESONDERE GEMUSTERTEN ETIKETTENBÄNDERN**
PROCESS AND INSTALLATION FOR THE MANUFACTURE OF FABRIC TAPES, IN PARTICULAR FIGURED LABEL TAPES
PROCEDE ET INSTALLATION POUR LA FABRICATION DE BANDES, EN PARTICULIER DE BANDES D'ETIQUETTES A MOTIFS

(30) Priorität: 18.07.1991 CH 2141/91
(43) Veröffentlichungstag der Anmeldung: 07.07.1993
(73) Patentinhaber: Textilma AG, 6052 Hergiswil (CH)
(72) Erfinder: SPEICH, Francisco, CH-5264 Gipf-Oberfrick (CH)
(74) Vertreter: Schmauder, Klaus Dieter
(86) Internationale Anmeldenummer: CH9200144
(87) Internationale Veröffentlichungsnummer: WO9302242

(56) Entgegenhaltungen:
- EP-A- 0 144 119
- EP-A- 0 427 933
- WO-A-91/03592
- DE-A- 1 629 604
- DE-A- 3 608 787
- DE-A- 3 815 395
- FR-A- 1 199 990
- FR-A- 1 468 513
- FR-A- 2 516 948
- FR-A- 2 522 341
- GB-A- 1 300 434
- US-A- 2 840 117
- US-A- 3 076 252
- US-A- 4 384 021

## Beschreibung

Die Erfindung betrifft ein Verfahren zur Herstellung gemusterter Etikettenbänder sowie eine Anlage zur Durchführung des Verfahrens.

### Stand der Technik

Aus der DE-A-38 15 395 sind ein verfahren und eine entsprechenden Anlage der eingangs genannten Art bekannt, wobei eine breite, schmelzfähige Textilbahn hergestellt, längs Schnittlinien mittels eines heissen Schneidgliedes in Bänder zerschnitten und diese dann thermisch fixiert werden. Die beim Schneidvorgang an der Schnittstelle anfallende Schmelzmasse erzeugt einen verhältnismässig harten und rauhen Wulst bzw. eine Braue, welche das Aussehen und die Handhabung der geschnittenen Bänder beeinträchtigt. Gemäss der EP-A-0 389 793 wird versucht, diese Nachteile dadurch zu vermeiden, dass die mit Schmelzkanten versehenen Randbereiche der Bänder entlang von kantenparallelen Faltlinien, die in einem Hohlbereich der Bänder liegen, umgelegt werden und dadurch Faltschenkel bilden, worauf die Faltschenkel an die angrenzenden Flächenzonen des zugehörigen Bandstreifens angeklebt werden.

Hierzu werden die übereinander liegenden Teile warmverpresst, wodurch ein mitgeführter Schmelzdraht schmilzt und die Befestigung bewirkt. Dieser Vorgang ist relativ kompliziert und es ergibt sich insbesondere auch ein relativ breiter Randbereich, der als Verlust an Textilmaterial zu werten ist. Dieses Verfahren und die Anlage sind überdies für die Herstellung von Bändern, die nicht schmelzfähige Fäden enthalten ungeeignet.

Aus der DE-A-36 08 787 ist es bekannt, eine Textilbahn herzustellen, die aus nichtschmelzfähigen Fäden besteht und längs vorgesehener Schnittlinien zusätzliche Kettfäden enthält, deren Schmelzpunkt unterhalb der Zersetzungstemperatur des Materials des Grundgewebes liegt. Die Textilbahn wird vor dem Schneiden längs der Schnittbereiche erwärmt und gepresst, so dass die Schmelzkettfäden schmelzen und die Fäden des Grundgewebes ausfransfest miteinander verbinden. Daraufhin erfolgt ein mechanisches Schneiden längs der Schnittlinien. Nachteilig ist, dass dieses Verfahren und die Anlage nicht für ein thermisches Schneiden geeignet ist, welches in der DE-A-36 08 787 ausdrücklich ausgeschlossen wird.

### Darstellung der Erfindung

Aufgabe der Erfindung ist es, ein Verfahren und eine Anlage der eingangs genannten Art weiter zu verbessern.

Die Aufgabe wird gelöst:
a) durch das Verfahren gemäss Anspruch 1;
b) die Anlage gemäss Anspruch 11.

Durch das Erwärmen der thermoplatischen Fäden und/oder der zusätzlichen Schmelz- und/oder Klebefäden auf Schmelz- und/oder Klebetemperatur sowie Pressen der Schnittbereiche werden die Fäden der Textilbahn bereits vor dem thermischen Schneiden ausriffelfest miteinander verbunden, so dass sich das thermische Schneiden nur noch auf den Trennvorgang beschränken kann und auf das sonst übliche Verbinden der Fäden keine Rücksicht nehmen muss. Dadurch muss den Fäden beim thermischen Schneiden nicht mehr soviel Energie zugeführt werden und es werden die sonst beim thermischen Schneiden und Verschweissen der Fäden resultierenden Brauen mindestens kleiner, wenn nicht gar vermieden. Es lassen sich somit feine und weiche Schnittkanten herstellen. Durch das dem thermischen Schneiden vorausgehende Pressen der thermisch erweichten Fäden ergibt sich auch eine besonders dünne Schnittkante. Durch die dem Schneidvorgang nachgeschaltete Thermofixierung wird sichergestellt, dass die Etikettenbänder auch an den Schnittbereichen einwandfrei geglättet und spannungsfrei sind.

Vorteilhafte Ausgestaltungen des Verfahrens sind in den Ansprüchen 2 bis 10 und der Anlage in den Ansprüchen 12 bis 17 beschrieben.

Der Schnittbereich kann gemäss Anspruch 2 als Einlagentextil ausgebildet sein, vorteilhafter ist eine Ausgestaltung nach Anspruch 3 als Hohlbereich.

Bezüglich der Anordnung der Schmelz- und/oder Klebefäden ergeben sich die verschiedensten Möglichkeiten, wie aus den Ansprüchen 4 bis 7 ersichtlich ist.

Insbesondere bei gemusterten Textilbahnen liegen einzelne Musterfäden bereichsweise flottierend frei, wobei nach dem vorliegenden Verfahren dennoch ein einwandfreies Fixieren solcher Fäden im Hohlbereich bzw. Schnittbereich möglich ist. Durch die Wärmebehandlung einerseits und das Pressen andererseits wird die Schmelzmasse in die Kapilaren des Textilmaterials der Textilbahn gedrängt, so dass auch flottierende Fäden sicher befestigt werden. Die Ansprüche 8 und 9 beschreiben verschiedene Möglichkeiten der Anordnung eines Schussfadens im Hohlbereich.

Die besten Ergebnisse erhält man, wenn die Textilbahn in der Mitte des Schnittbereiches geschnitten wird.

Gegebenenfalls kann es zweckmässig sein, den Schnittbereich gemäss Anspruch 10 nach dem Schneiden noch zu formen, um dem Schnittbereich beispielsweise ein rundes, keilförmiges oder sonstwie geprägtes Aussehen zu verleihen.

Die Einrichtung zur Bildung der Schnittbereiche kann gemäss Anspruch 12 zur Bildung von Hohlbereichen oder Einlagenbereichen ausgebildet sein.

Die Pressvorrichtung kann gemäss Anspruch 13 ausgestaltet sein, vorteilhafter ist jedoch eine Ausbildung nach Anspruch 14, wodurch eine individuellere Pressung der Schnittbereiche der Textilbahn möglich ist. Dabei können die Pressvorrichtungen gemäss Anspruch 15 aufheizbar und als einfache oder Doppelwalzen ausgestaltet sein. Ferner ist auch eine Hammervorrichtung oder eine Vibrationsvorrichtung gemäss Anspruch 16 zum Pressen der Schnittbereiche unter Wärmeeinwirkung möglich.

Besonders zweckmässig ist eine Ausbildung nach Anspruch 17, da dann die Schnittränder der Bänder zusätzlich bearbeitet werden können, um ihnen einerseits ein besonderes Aussehen zu verleihen oder andererseits die Gebrauchseigenschaften zu verbessern.

### Kurze Beschreibung der Zeichnungen

Ausführungsbeispiele des Gegenstandes der Erfindung werden nachfolgend anhand schematischer Zeichnungen näher beschrieben, dabei zeigen:
- Figur 1: ein Schema zur Herstellung der Bänder aus einer gewebten Textilbahn, in schaubildlicher Darstellung;
- Figur 2: einen als Hohlbereich ausgebildeten Schnittbereich einer Textilbahn mit eingelegten Schmelz- und/oder Klebefäden, im Querschnitt;
- Figur 3: einen als Hohlbereich ausgebildeten Schnittbereich einer Textilbahn mit eingewebten Schmelz- und/oder Klebefäden; im Querschnitt;
- Figur 4: den Schnittbereich der Figur 2 nach dem Pressen unter Wärmeeinwirkung;
- Figur 5: den Schnittbereich der Figur 3 nach dem Pressen unter Wärmeeinwirkung und Zerschneiden;
- Figur 6: einen als Einlagengewebe ausgebildeten Schnittbereich mit eingewebten Schmelz- und/oder Klebefäden, im Querschnitt;
- Figur 7: den Schnittbereich der Figur 6 nach dem Pressen unter Wärmeeinwirkung;
- Figur 8: eine Anlage zur Herstellung von Bändern, im Vertikalschnitt;
- Figur 9: eine thermische Schneidvorrichtung für die Anlage der Figur 8, im Vertikalschnitt;
- Figur 10: eine heizbare Pressvorrichtung für einen Hohlbereich für die Anlage der Figur 8, im Vertikalschnitt und in grösserem Massstab;
- Figur 11: eine heizbare Pressvorrichtung für ein Einlagentextil für die Anlage der Figur 8, im Vertikalschnitt und grösserem Massstab;
- Figur 12: eine Formgebungsvorrichtung für die Anlage der Figur 8, im Vertikalschnitt und in grösserem Massstab;
- Figur 13: die Formgebungsvorrichtung der Figur 12, in grösserem Massstab und in Ansicht auf die Walzen.

### Wege zur Ausführung der Erfindung

Die Figur 1 zeigt in schematischer Darstellung die Herstellung von Bändern 2a,2b,2c,2d aus einer Textilbahn 4. Im vorliegenden Beispiel handelt es sich um eine gewebte Textilbahn, deren Aufbau in den Figuren 2 bis 7 näher dargestellt ist. Die Textilbahn 4 besteht aus Kettfäden 6 und eingebundenen Schussfäden 8, wobei die Herstellung so getroffen ist, dass längs von Schnittlinien 10a,10b,10c,10d,10e Schnittbereiche 12a,12b,12c, 12d,12e gebildet sind, die mit Schmelz- und/oder Klebefäden 14a,14b versehen sind. Die so hergestellte Textilbahn wird einer Pressvorrichtung 16 zugeführt, an der die Schnittbereiche 12a,12b,12c,12d,12e zusammengepresst und derart erwärmt werden, dass die Schmelz- und/oder Klebefäden 14a,14b,14c schmelzen und die Schmelzmasse in benachbarte Bereiche der Textilbahn eindiffundieren und dadurch die Fäden der Textilbahn miteinander verbinden. In einem weiteren Verfahrensschritt wird die so vorbehandelte Textilbahn einer Schneidvorrichtung 18 zugeführt, welche Schneidglieder 20a,20b,20c,20d,20e aufweist, die beheizt sind und die vorbehandelte Textilbahn 4 längs der Schnittlinien 10a,10b,10c,10d,10e durchtrennt, so dass die einzelnen Bänder 2a,2b,2c,2d durch Schneidgassen 22 voneinander getrennt sind.

Der Aufbau der Textilbahn kann beispielsweise gemäss Figur 2 ausgebildet sein, wobei Kettfäden 6 durch Schussfäden 8 zusammengehalten sind und ein Grundgewebe 24 bilden. Mittels weiterer Schussfäden 26 ist ein Hohlgewebeteil 28 mit weiteren Kettfäden 30 gebildet. In dem den Schnittbereich bestimmenden Hohlbereich 12 können Schmelz- und/oder Klebefäden 14a eingelegt sein, die beim Pressen unter Wärmeeinwirkung schmelzen und die übrigen Fäden der Textilbahn miteinander verbinden, wie aus Figur 4 hervorgeht. Aus den Figuren 2 und 4 sind überdies Schussfäden 32 ersichtlich, die zur Musterung dienen und durch den Hohlbereich 12 verlaufen.

Die Figuren 3 und 5 zeigen eine Textilbahn 4a, deren Grundgewebe wieder aus Kettfäden 6 und Schussfäden 8 gebildet ist. Ein Schnittbereich 34 wird wiederum durch einen auf der Rückseite des Grundgewebes 36 liegenden Hohlgewebeteil 38 gebildet. In diesem Beispiel sind Schmelz- und/oder Klebefäden 14b anstelle einzelner normalen Kettfäden 6 auf beiden Seiten des Hohlbereiches 34 in das Gewebe eingewebt. Während beim Beispiel der Figur 2 die Schmelzfäden unabhängig von den Kettfäden zugeführt werden können, sind die Schmelzfäden 14b im Falle des Gewebes der Figur 3 kettfadenmässig geführt. Beim Beispiel der Figur 3 ist überdies ein der Musterung dienender Schussfaden 40 erkennbar, der über den Hohlbereich 34 geführt ist. Nach dem Pressen unter Wärmeeinwirkung schmelzen die Schmelz- und/oder Klebefäden 14b und bilden Schmelzbereiche 42, die die übrigen Fäden miteinander verbinden.

Die Figuren 6 und 7 zeigen eine Textilbahn 4b, deren Schnittbereiche 41 als Einlagen-Gewebeteil ausgebildet ist. Kettfäden 6 und Schussfäden 8 bilden wiederum ein Grundgewebe 43, in dem der Musterung dienende Schussfäden 40 eingebunden sind. Im Schnittbereich 41 sind anstelle normaler Kettfäden 6 Schmelz- und/oder Klebefäden 14c eingebunden, die durch Pressen unter Wärmeeinwirkung schmelzen und Schmelzbereiche 42 bilden, die die benachbarten Fäden sicher miteinander verbinden, so dass der Schnittbereich 41 längs der Schnittlinie 10 geschnitten werden kann und die vom Schnitt beeinflussten Fäden gesichert sind.

Die Figur 8 zeigt eine Anlage zur Durchführung des in Figur 1 angedeuteten Herstellungsverfahrens für Bänder. Die Anlage enthält einen Webbereich 44 mit an Litzen 46 geführten Kettfäden 6 und Schmelz- und/oder Klebefäden, wodurch sie ein Webfach 48 bilden, in das ein Schussfaden 8 eingetragen und mittels eines Webblattes 50 an einer Webkante 52 angeschlagen wird. Die Steuerung der Webmaschine ist in bekannter Weise so gewählt, dass längs der vorgesehenen Schnittlinien Hohlbereiche in der Textilbahn entstehen. Ein Warenniederhalter 54 dient zur Führung der gewebten Textilbahn 4 zu einer Warenabzugsvorrichtung 56. Diese enthält eine erste Umlenkwalze 58, eine Abzugswalze 60 und weitere Umlenkwalzen 62,64, welche die geschnittenen Bänder 2 zu einem nicht näher dargestellten Warenbaum führen, auf den sie aufgewickelt werden. Ferner enthält die Warenabzugsvorrichtung eine Thermofixiervorrichtung 66 mit einem beheizten Schuh 68, der gegen die Bänder pressbar ist.

Zwischen dem Warenniederhalter 54 und der Warenabzugsvorrichtung 56 ist eine Pressvorrichtung 16 angeordnet, die eine untere Walze 70 und eine obere Walze 72 aufweist. Letztere ist an Auslegearmen 74 gelagert, die verschwenkbar an einem Halter 76 angelenkt sind, der seinerseits wiederum an einem die Textilbahn übergreifenden Träger 78 befestigt ist. Eine Feder 80 dient zur Vorspannung der oberen Walze 72 gegen die untere Walze 70. Die obere Walze 72 wird mittels einer Heizung 82 aufgeheizt.

Anstelle der in den Figuren 1 und 8 gezeigten Pressvorrichtung mit über die ganze Breite durchgehenden Walzen 70,72 kann die Pressvorrichtung auch gemäss Figur 10 und 11 ausgebildet sein und für jede Schnittlinie bzw. jeden Schnittbereich 12 zwei gesonderte Walzen 88,90 aufweisen, von denen beispielsweise die obere Walze 88 mit einer Heizung 92 versehen ist, die in Form einer Heizpatrone in der Welle 94 der Walze 88 angeordnet ist.

Beim Beispiel der Figur 10 bearbeitet die Pressvorrichtung eine Textilbahn gemäss den Figuren 2 und 4, d.h. mit einem als Hohlbereich ausgebildeten Schnittbereich. In der Figur 11 wird eine Textilbahn 4b gemäss den Figuren 6 und 7 gepresst, d.h. mit einem als Einlagentextil ausgebildeten Schnittbereich 41.

Die Figur 9 zeigt in getrennter Darstellung eine zwischen der Pressvorrichtung 16 und der Warenabzugsvorrichtung 56 angeordnete Schneidvorrichtung 18, die gemäss dem Beispiel der Figur 1 für jede Schnittlinie ein Schneidglied 20 aufweist. Die Schneidvorrichtung der Figur 9 enthält einen an einem über die Textilbahn reichenden Träger 96 einstellbar angeordneten Halter 98, an dem zwei Arme 100,102 befestigt sind, welche an ihrem entgegen der Laufrichtung der Textilbahn weisenden Ende jeweils ein Schneidglied 20 tragen. An den Armen 100,102 sind Leitungen 104 zur Stromzuführung für das Schneidglied 20 angeordnet, um dieses aufzuheizen.

Die Figuren 12 und 13 zeigen schliesslich eine Formgebungsvorrichtung 106, welche einerseits der Schneidvorrichtung 18 nachgeschaltete ist und andererseits der Warenabzugsvorrichtung 56 und der Thermofixiervorrichtung vorgeschaltet ist. Diese Formgebungsvorrichtung 106 ist analog der Pressvorrichtung aufgebaut und enthält wiederum einen an einem Träger 108 befestigten Halter 110, so dass die Formgebungsvorrichtung 106 jeweils einer Schnittlinie 10 bzw. einer Schneidgasse 22 zugeordnet werden kann. Der Halter 110 enthält schwenkbare Auslegerarme 112, an denen Pressrollen 114 angeordnet sind, die mit einer Gegenwalze 115 zusammenwirken. Eine Feder 116 dient zum Vorspannen des Auslegerarmes 112 und damit der Pressrolle 114 gegen die Gegenwalze 115 und presst somit die Schnittbereiche 118 der auf der Gegenwalze 115 geführten Bänder 2a,2b. Eine Heizung 120 heizt die Pressrollen 114 auf, um die Formgebung des Schnittbereiches 118 zu unterstützen.

## Patentansprüche

1. Verfahren zur Herstellung gemusterter Etikettenbänder, durch
- mustergemässes Weben einer Textilbahn (4,4a,4b), welche mindestens teilweise Fäden (6,8) aus thermoplastischem Material enthält, mit längs von Schnittlinien (10,10a,10b,10c,10d,10e) angeordneten Schnittbereichen (12,12a,12b,12c,12d,12e,34,41,118),
- thermisches Schneiden der Textilbahn (4,4a,4b) längs der Schnittlinien (10,10a,10b,10c,10d,10e) in Etikettenbänder; und
- Thermofixieren der Etikettenbänder (2,2a,2b,2c,2d) innerhalb einer Warenabzugsvorrichtung,
dadurch gekennzeichnet,
dass man die Fäden der Textilbahn (4,4a,4b) in den Schnittbereichen (12,12a,12b,12c,12d,12e,34,41,118) vor dem thermischen Schneiden durch Erwärmen der thermoplastischen Fäden (6,8) und zusätzlicher Schmelz- und/oder Klebefäden (14a,14b,14c) in den Schnittbereichen auf Schmelz- und/oder Klebetemperatur bringt und durch Pressen der Schnittbereiche (12,12a,12b,12c,12d,12e,34,41,118) ausriffelfest miteinander verbindet .

2. Verfahren nach Anspruch 1, dadurch gekennzeichnet, dass die Schnittbereiche (41,118) als ein Einlagentextil ausgebildet sind und mit Schmelz- und/oder Klebefäden (14c) durchmischt sind.

3. Verfahren nach Anspruch 1, dadurch gekennzeichnet, dass die Schnittbereiche (12,12a,12b,12c,12d,34) als Hohlbereiche (28,38) ausgebildet sind.

4. Verfahren nach Anspruch 3, dadurch gekennzeichnet, dass die Schmelz- und/oder Klebefäden (14a) im Hohlbereich (28) der Textilbahn (4) lose angeordnet sind.

5. Verfahren nach Anspruch 3, dadurch gekennzeichnet, dass die Schmelz- und/oder Klebefäden (14b) mindestens teilweise mit dem Oberteil (38) und/oder dem Unterteil (36) des Hohlbereiches (34) der Textilbahn (4a) verbunden sind.

6. Verfahren nach Anspruch 3, dadurch gekennzeichnet, dass die Schmelz- und/oder Klebefäden (14b) in mindestens einem Teil des Hohlbereiches (34) in der Textilbahn (4a) enthalten sind.

7. Verfahren nach einem der Ansprüche 1 bis 6, dadurch gekenn zeichnet, dass die Textilbahn (4,4a,4b) mindestens teilweise aus Fäden (6,8) aus thermoplastischem Material besteht, deren Schmelztemperatur höher ist als diejenige der Schmelz- und/oder Klebefäden.

8. Verfahren nach einem der Ansprüche 3 bis 7, dadurch gekennzeichnet, dass mindestens ein Schussfaden (32) den Hohlbereich (12) der Textilbahn (4) Innen ohne Einbindung durchguert.

9. Verfahren nach einem der Ansprüche 3 bis 8, dadurch gekennzeichnet, dass mindestens ein Schussfaden (40) den Hohlbereich (34) der Textilbahn (4a) aussen ohne Einbindung überquert.

10. Verfahren nach einem der Ansprüche 1 bis 9, dadurch gekennzeichnet, dass man den Schnittbereich (118) nach dem Schneiden und vor dem Thermofixieren formt.

11. Anlage zur Durchführung des Verfahrens nach einem der Ansprüche 1 bis 10, gekennzeichnet durch die Aufeinanderfolge mindestens folgender Bestandteile:
a) eine Vorrichtung (44) zum mustergemässen Weben einer Textilbahn (4,4a,4b) mit einer Einrichtung zur Bildung von Schnittbereichen (12,12a,12b,12c,12d,34,41,118) längs Schnittlinien (10,10a,10b,10c,10d,10e) und zur Anordnung von Schmelz- und/oder Klebefäden (14a,14b,14c) in den Schnittbereichen;
b) eine Vorrichtung (16,16a) zum Aufheizen und Pressen der Schnittbereiche (12a,12b,12c,12d,34,41,118), zum Verbinden der Fäden des Schnittbereiches der Textilbahn (4,4a,4b) durch Schmelzen der Schmelz- und/oder Klebefäden (14a,14b).
c) eine thermische Schneidvorrichtung (18,) zum Schneiden der Textilbahn (4,4a,4b) längs der Schnittlinien (12a,12b, 12c,12d,34,41,118); und
d) eine Thermofixiervorrichtung (66) für die Bänder (2,2a, 2b,2c,2d) innerhalb einer Warenabzugsvorrichtung (56).

12. Anlage nach Anspruch 11, dadurch gekennzeichnet, dass die Einrichtung zur Bildung der Schnittbereiche (12,12a,12b, 12c,12d,12e,34,41,118) zur Bildung von Hohlbereichen (28,38) oder Einlagenbereichen (41) ausgebildet ist.

13. Anlage nach Anspruch 11 oder 12, dadurch gekennzeichnet, dass sie eine über die ganze Breite der Textilbahn (4,4a,4b) durchgehende Pressvorrichtung (16) aufweist.

14. Anlage nach Anspruche 11 oder 12, dadurch gekennzeichnet, dass sie jedem Schnittbereich (12,12a,12b, 12c, 12d,12e,34,41,118) zuordbare Pressvorrichtungen (16a) auf weist.

15. Anlage nach Anspruch 13 oder 14, dadurch gekennzeichnet, dass die Pressvorrichtung (16) aufheizbar ausgebildet ist.

16. Anlage nach Anspruch 13 oder 14, dadurch gekennzeichnet, dass die Pressvorrichtung (16) durch eine Ultraschallvorrichtung mit beispielsweise Mikrovibrationen im Bereich 20 bis 40 kHz betätigbar ist.

17. Anlage nach einem der Ansprüche 11 bis 16, dadurch gekennzeichnet, dass sie für jede Schnittlinie (10,10a,10b,10c, 10d,10e) eine der Schneidvorrichtung (18) nachgeordnete, gegebenenfalls mit dieser kombinierte Formgebungsvorrichtung (106) für die Schnittbereiche (118) der Bänder (2a,2b, 2c,2e) aufweist.

## Claims

1. Process for the production of patterned label tapes, by
- the pattern-related weaving of a cloth run (4,4a,4b) which at least partially contains threads (6,8) of thermoplastic material, with cutting regions (12,12a,12b,12c,12d,12e,34,41,118) arranged along cutting lines (10,10a,10b,10c,10d,10e),
- the thermal cutting of the cloth run (4,4a,4b) along the cutting lines (10,10a,10b,10c,10d,10e) into label tapes; and
- the thermosetting of the label tapes (2,2a,2b,2c,2d) within a fabric draw-off device,
characterized in that,
prior to the thermal cutting, the threads of the cloth run (4,4a,4b) in the cutting regions (12,12a,12b,12c,12d, 12e,34,41,118) are brought to melting and/or adhesion temperature as a result of the heating of the thermoplastic threads (6,8) and of additional meltable and/or adhesive threads (14a,14b,14c) in the cutting regions and are joined to one another in a unravel-proof manner as a result of the pressing of the cutting regions (12,12a, 12b,12c,12d,12e,34,41,118).

2. Process according to Claim 1, characterized in that the cutting regions (41,118) are designed as a one-ply textile and are intermixed with meltable and/or adhesive threads (14c).

3. Process according to Claim 1, characterized in that the cutting regions (12,12a,12b,12c,12d,34) are designed as hollow regions (28,38).

4. Process according to Claim 3, characterized in that the meltable and/or adhesive threads (14a) are arranged loosely in the hollow region (28) of the cloth run (4).

5. Process according to Claim 3, characterized in that the meltable and/or adhesive threads (14b) are joined at least partially to the upper part (38) and/or the lower part (36) of the hollow region (34) of the cloth run (4a).

6. Process according to Claim 3, characterized in that the meltable and/or adhesive threads (14b) are contained in at least part of the hollow region (34) in the cloth run (4a).

7. Process according to one of Claims 1 to 6, characterized in that the cloth run (4,4a,4b) consists at least partially of threads (6,8) of thermoplastic material, the melting temperature of which is higher than that of the meltable and/or adhesive threads.

8. Process according to one of Claims 3 to 7, characterized in that at least one weft thread (32) passes through the hollow region (12) of the cloth run (4) on the inside, without being tied in.

9. Process according to one of Claims 3 to 8, characterized in that, at least one weft thread (40) passes across the hollow region (34) of the cloth run (4a) on the outside, without being tied in.

10. Process according to one of Claims 1 to 9, characterized in that the cutting region (118) is formed after the cutting and before the thermosetting.

11. Apparatus for carrying out the process according to one of Claims 1 to 10, characterized by the succession of at least the following components:
a) a device (44) for the pattern-related weaving of a cloth run (4,4a,4b) with a means for forming cutting regions (12,12a,12b,12c,12d,34,41,118) along cutting lines (10,10a,10b,10c,10d,10e) and for arranging meltable and/or adhesive threads (14a,14b,14c) in the cutting regions;
b) a device (16,16a) for heating and pressing the cutting regions (12a,12b,12c,12d,34,41,118), for joining the threads of the cutting region of the cloth run (4,4a,4b) as a result of the melting of the meltable and/or adhesive threads (14a,14b);
c) a thermal cutting device (18) for cutting the cloth run (4,4a,4b) along the cutting lines (12a,12b, 12c,12d,34,41,118); and
d) a thermosetting device (66) for the tapes (2,2a,2b, 2c,2d) within a fabric draw-off device (56).

12. Apparatus according to Claim 11, characterized in that the means for forming the cutting regions (12,12a, 12b,12c,12d,12e,34,41,118) is designed for the formation of hollow regions (28,38) or one-ply regions (41).

13. Apparatus according to Claim 11 or 12, characterized in that it has a pressing device (16) extending continuously over the entire width of the textile web (4,4a,4b).

14. Apparatus according to Claim 11 or 12, characterized in that it has pressing devices (16a) which can be assigned to each cutting region (12,12a,12b,12c,12d,12e, 34,41,118).

15. Apparatus according to Claim 13 or 14, characterized in that the pressing device (16) is made heatable.

16. Apparatus according to Claim 34 or 14, characterized in that the pressing device (16) can be actuated by an ultrasonic device having, for example, microvibrations in the range of 20 to 40 kHz.

17. Apparatus according to one of Claims 11 to 16, characterized in that, for each cutting line (10,10a,10b, 10c,10d,10e), it has a shaping device (106) for the cutting regions (118) of the tapes (2a,2b,2c,2e), the said shaping device (106) being located downstream of the cutting device (118) and, if appropriate, being combined with the latter.

## Revendications

1. Procédé de fabrication de bandes d'étiquettes à motifs selon lequel :
- on réalise par tissage, avec motifs, une voie de tissu (4, 4a, 4b) en partie au moins à partir des fils (6, 8) en matériau thermoplastique, et présentant, le long de lignes de coupe (10, 10a, 10b, 10c, 10d, 10e) des zones de coupe (12, 12a, 12b, 12c, 12d, 12e, 34, 41, 118),
- on procéde, par découpe thermique de la voie de tissu (4, 4a, 4b) le long des lignes de coupe (10, 10a, 10b, 10c, 10d, 10e), à sa séparation en bandes d'étiquettes,
- on procéde au thermofixage des bandes d'étiquettes (2, 2a, 2b, 2c, 2d) à l'intérieur d'un dispositif de tirage,
ce procédé étant caractérisé en ce qu'on porte les fils de la voie de tissu (4, 4a, 4b) situés dans les zones de coupe (12, 12a, 12b, 12c, 12d, 12e, 34, 41, 118) avant coupe thermique, par chauffage des fils thermoplastiques (6, 8) et de fils complémentaires fusibles et/ou adhésifs (14a, 14b, 14c) prévus dans les zones de coupe, à la température de fusion et/ou de collage, puis par pressage des zones de coupe (12, 12a, 12b, 12c, 12d, 12e, 34, 41, 118), on réunit ces fils entre eux de manière ineffilochable.

2. Procédé selon la revendication 1, caractérisé en ce que les zones de coupe (41, 118) sont constituées par un textile double et sont mélangées de fils fusibles et/ou adhésifs (14c).

3. Procédé selon la revendication 1, caractérisé en ce que les zones de coupe (12, 12a, 12b, 12c, 12d, 34) sont constituées par des zones creuses (28, 38).

4. Procédé selon la revendication 3, caractérisé en ce que les fils fusibles et/ou adhésifs situés dans la zone creuse (28) de la voie de tissu (4) sont montés libres.

5. Procédé selon la revendication 3, caractérisé en ce que les fils fusibles et/ou adhésifs (14b) sont reliés au moins partiellement à la partie supérieure (38) et/ou la partie inférieure (36) de la zone creuse (34) de la voie de tissu (4a).

6. Procédé selon la revendication 3, caractérisé en ce que les fils fusibles et/ou adhésifs (14b) se trouvent dans au moins une partie de la zone creuse (34) de la voie de tissu (4a).

7. Procédé selon une des revendications 1 à 6, caractérisé en ce que la voie de tissu (4, 4a, 4b) est faite au moins en partie de fils (6, 8) d'un matériau thermoplastique dont la température de fusion est supérieure à celle des fils fusibles et/ou adhésifs.

8. Procédé selon une des revendications 3 à 7, caractérisé en ce qu'au moins un fil de trame (32) traverse intérieurement sans liaison la zone creuse (12) de la voie de tissu (4).

9. Procédé selon une des revendications 3 à 8, caractérisé en ce qu'au moins un fil de trame (40) passe , extérieurement et sans liaison, par-dessus la zone creuse (12) de la voie de tissu (4a).

10. Procédé selon une des revendications 1 à 9, caractérisé en ce qu'on procéde au formage de la zone de coupe (118), après découpe mais avant thermofixage.

11. Installation pour la mises en oeuvre du procédé selon les revendications 1 à 10, caractérisée en ce qu'il comporte au moins la succession de composants suivants :
a) un dispositif (44) pour tisser en fonction des motifs désirés, une voie de tissu (4, 4a, 4b), équipée de moyens pour créer des zones de coupe (12, 12a, 12b, 12c, 12d, 34, 41, 118) le long de lignes de coupe (10, 10a, 10b, 10c, 10d, 10e) et pour disposer des fils fusibles et/ou adhésifs (14a, 14b, 14c) dans les zones de coupe,
b) un dispositif (16, 16a) pour effectuer le pressage et le chauffage des zones de coupe (12a, 12b, 12c, 12d, 34, 41, 118) afin de relier entre eux les fils des zones de coupe de la voie de tissu (4, 4a, 4b) par la fusion des fils fusibles et/ou adhésifs,
c) un dispositif de coupe thermique (18) pour découper la voie de tissu (4, 4a, 4b) le long des lignes de coupe (12a, 12b, 12c, 12d, 34, 41, 118), et
d) un dispositif de thermofixation (66) pour traiter les bandes (2, 2a, 2b, 2c, 2d) à l'intérieur d'un dispositif de tirage (56).

12. Installation selon la revendication 11, caractérisée en ce que le dispositif de formation des zones de coupe (12, 12a, 12b, 12c, 12d, 12e, 34, 41, 118) est conçu pour former des zones creuses (28, 38) ou des zones doublées (41).

13. Installation selon la revendication 11 ou 12, caractérisée en ce qu'elle comporte un dispositif de pressage (16), couvrant toute la largeur de la voie de tissu (4, 4a, 4b).

14. Installation selon la revendication 11 ou 12, caractérisée en ce qu'elle comporte des dispositifs de pressage (16a) qui peuvent être associés à chacune des zones de coupe (12, 12a, 12b, 12c, 12d, 12e, 34, 41, 118).

15. Installation selon la revendication 13 ou 14, caractérisée en ce que le dispositif de pressage (16) peut être chauffé.

16. Installation selon la revendication 13 ou 14, caractérisée en ce que le dispositif de pression (16) peut être actionné par un dispositif à ultra-sons, produisant par exemple des microvibrations dans la bande de 20 à 40 KHz.

17. Installation selon une des revendications 11 à 16, caractérisée en ce qu'elle comporte, pour chaque ligne de coupe (10, 10a, 10b, 10c, 10d, 10e) un dispositif de formage (106) monté en aval du dispositif de coupe (18) et éventuellement combiné avec lui, destiné aux zones de coupe (118) des bandes (2a, 2b, 2c, 2e).
